# EUROPÄISCHE PATENTSCHRIFT

(11) **EP 4 276 378 B1**
(45) Veröffentlichungstag und Bekanntmachung des Hinweises auf die Patenterteilung: **19.02.2025**
(21) Anmeldenummer: 23172255.4
(22) Anmeldetag: 09.05.2023
(51) Int. Cl.: F24F 13/06, F24F 13/068, F24F 13/072, F24F 13/08

(54) **LUFTDURCHLASS**
AIR OUTLET
PASSAGE D'AIR

(30) Priorität: 10.05.2022 DE 102022111586
(43) Veröffentlichungstag der Anmeldung: 15.11.2023
(73) Patentinhaber: Krantz GmbH, 52072 Aachen (DE)
(72) Erfinder: Rossbruch, Dietmar, 52224 Stolberg (DE)
(74) Vertreter: Bauer, Dirk

(56) Entgegenhaltungen:
- EP-A1- 2 860 467
- WO-A1-2008/098747
- US-A- 4 616 558

## Beschreibung

Die vorliegende Anmeldung betrifft einen Luftdurchlass gemäß dem Oberbegriff von Anspruch 1.

Der Luftdurchlass umfasst ein Gehäuse, einen Anschlussstutzen zum Anschluss an ein Luftverteilsystem, einen von dem Gehäuse begrenzten Innenraum und einen Luftaustrittsquerschnitt. Der Luftdurchlass kann insbesondere zur Montage in einem Deckenraum zwischen einer abgehängten Decke und einer Rohbaudecke verwendet werden, wobei der Luftdurchlass vorzugsweise derart auf einer Deckenplatte der abgehängten Decke positioniert ist, dass der Luftaustrittsquerschnitt des Luftdurchlasses unmittelbar an einer Oberseite der Deckenplatte angeordnet ist. Bei einer solchen Deckenplatte kann es sich insbesondere um eine perforierte Deckenplatte handeln, die entsprechend dazu geeignet ist, ein Element, das den Luftdurchlass im Bereich des Luftaustrittsquerschnitt räumlich begrenzt, zu ersetzen. Mithin kann der Luftdurchlass bevorzugt im Bereich seines Luftaustrittsquerschnitt frei von Einbauten, insbesondere von einem Lochblech oder dergleichen, ausgebildet sein.

Der Anschlussstutzen dient dazu, den Luftdurchlass mit einem Luftkanal zu verbinden, mittels dessen dem Luftdurchlass Zuluft zuführbar ist. Das Gehäuse des Luftdurchlasses umfasst einen Luftaustrittsbereich, dessen in Strömungsrichtung der Zuluft betrachtetes Ende von dem Luftaustrittsquerschnitt gebildet ist. Der Luftaustrittsbereich weist die Form eines Pyramidenstumpfs auf, der sich in Strömungsrichtung der Zuluft betrachtet erweitert. Der Luftaustrittsbereich ist mithin derart ausgebildet, dass Wandungen des Gehäuses in dem Luftaustrittsbereich mit einer von dem Luftaustrittsquerschnitt gebildeten Ebene einen Winkel im Bereich zwischen 5° und 20°, vorzugsweise zwischen 7° und 15°, weiter vorzugsweise zwischen 9° und 12,5°, einschließen. Der Luftaustrittsbereich ist von dem übrigen Innenraum durch einen von einer Deckfläche des pyramidenstumpfförmigen Luftaustrittsbereichs gebildeten ersten Luftdurchtrittsquerschnitt logisch getrennt. Mithin strömt die Zuluft, die dem Luftdurchlass durch den Anschlussstutzen zugeleitet wird, in den Innenraum des Gehäuses ein und verlässt den Innenraum durch den Luftaustrittsquerschnitt, wobei die Zuluft innerhalb des Innenraums ausgehend von einem Lufteintrittsbereich, in den die Zuluft unmittelbar von dem Anschlussstutzen eintritt, mittelbar oder unmittelbar durch den ersten Luftdurchtrittsquerschnitt in den Luftaustrittsbereich in Form des Pyramidenstumpfs übertritt. Von dem Luftaustrittsbereich tritt die Zuluft schließlich durch den Luftaustrittsquerschnitt aus dem Luftdurchlass aus. Eine Grundfläche des Luftaustrittsbereichs und der erste Luftdurchtrittsquerschnitt des Luftaustrittsbereichs sind jeweils rechteckig, wobei in dem Luftaustrittsbereich, das heißt räumlich zwischen dem ersten Luftdurchtrittsquerschnitt und dem Luftaustrittsquerschnitt, ein rechteckförmiges Luftleitelement angeordnet ist.

### Stand der Technik

Ein Luftdurchlass der eingangs beschriebenen Art ist im Stand der Technik bereits bekannt. Hierzu wird insbesondere auf die europäische Patentanmeldung EP 2 860 467 A1 hingewiesen. Diese beschreibt einen Luftdurchlass, umfassend einen Stutzen zur Verbindung mit einem Luftzufuhrsystem und ein Gehäuse, welches einen Luftverteilraum begrenzt. Das Gehäuse weist eine Lufteintrittsfläche auf, durch die Luft in den Luftverteilraum einleitbar ist und welche mit dem Stutzen verbindbar ist, wobei das Gehäuse weiterhin eine parallel zu der Lufteintrittsfläche angeordnete Luftaustrittsfläche aufweist, durch die die Luft den Luftverteilraum verlässt. Das Gehäuse ist mit Wandungen versehen, die in einem spitzen Winkel zu der Luftaustrittsfläche angeordnet sind, wobei der Luftdurchlass Verstellmittel zur Veränderung einer Strömungsrichtung der aus der Luftaustrittsfläche austretenden Luft aufweist, die von einer ersten Stellung in eine zweite Stellung oder in umgekehrte Richtung überführbar sind. Damit offenbart die EP 2 860 467 A1 einen Luftdurchlass gemäß dem Oberbegriff von Anspruch 1.

Der bekannte Luftdurchlass ist besonders gut dazu geeignet, Zuluft in deckenparalleler Weise einem Raum zuzuführen. Hierbei legt sich die Zuluft innerhalb des Luftdurchlasses an die Wandungen in dem Luftaustrittsbereich an, wodurch die Zuluft in einem spitzen Winkel bezogen auf den Luftaustrittsquerschnitt umgelenkt wird. Bei dem Austritt aus dem Luftdurchlass wird die Zuluft mithin nicht senkrecht zu der jeweiligen Deckenplatte, sondern zumindest im Wesentlichen parallel zu der Deckenplatte abgegeben, wodurch insbesondere bei der Zuführung von Kühlluft Zugerscheinungen bei den Personen, die sich in dem jeweiligen Raum aufhalten, vermieden werden. Diese Art der Beschickung eines Raums mit Zuluft hat sich für Konstruktionen, bei denen der Luftdurchlass und mithin der Luftaustrittsquerschnitt zumindest im Wesentlichen einen quadratischen Querschnitt aufweisen, als besonders vorteilhaft herausgestellt. Allerdings hat sich ebenso gezeigt, dass die Ausgestaltung eines solchen Luftdurchlasses mit einem rechteckigen Querschnitt, dessen Länge dessen Breite deutlich übersteigt, problematisch ist, da die Ablenkung der Zuluft in eine deckenparallele Richtung nicht zuverlässig erreicht wird.

### Aufgabe

Der vorliegenden Anmeldung liegt mithin die Aufgabe zugrunde, einen Luftdurchlass hervorzubringen, mittels dessen eine deckenparallele Abströmung der Zuluft bei einer rechteckigen Form des Luftaustrittsquerschnitts erreicht wird.

### Lösung

Die zugrunde liegende Aufgabe wird erfindungsgemäß mittels eines Luftdurchlasses mit den Merkmalen des Anspruchs 1 gelöst. Vorteilhafte Ausgestaltungen ergeben sich aus den zugehörigen Unteransprüchen.

Der Luftdurchlass ist unter anderem dadurch gekennzeichnet, dass das Luftleitelement plattenförmig ausgebildet ist und parallel zu der von dem Luftaustrittsquerschnitt definierten Ebene orientiert ist. Das Luftleitelement weist eine Vielzahl von Perforation auf, durch die hindurch die Zuluft strömen kann. Die Perforationen bilden hierdurch gemeinsam einen zweiten Luftdurchtrittsquerschnitt. Das Luftleitelement ist derart innerhalb des Luftaustrittsbereichs angeordnet, dass umlaufend um das Luftleitelement herum ein sich zwischen einem äußeren Rand des Luftleitelements und den Wandungen des Gehäuses erstreckender Freiraum vorliegt. Dieser Freiraum bildet einen dritten Luftdurchtrittsquerschnitt, den die Zuluft im Zuge der Durchströmung des Luftaustrittsbereichs strömen kann. Das Luftleitelement unterteilt demzufolge den Luftaustrittsbereich logisch in einen Anfangsabschnitt, in den die Zuluft ausgehend von dem Lufteintrittsbereich durch den ersten Luftdurchtrittsquerschnitt unmittelbar übertritt, und einen Endabschnitt, von dem ausgehend die Zuluft unmittelbar durch den Luftaustrittsquerschnitt aus dem Luftdurchlass ausströmt. Die Zuluft kann von dem Anfangsabschnitt sowohl durch das Luftleitelement als auch durch den Freiraum in den Endabschnitt überströmen.

Das Luftleitelement ist plattenförmig, was gemäß der vorliegenden Anmeldung als zweidimensionales Bauteil anzusehen ist, dessen Länge und Breite jeweils die Dicke der Platte um ein Vielfaches überschreitet. Insbesondere überschreitet die Länge und Breite der Platte die Dicke derselben um mehr als das 100-Fache. Bei einem rechteckigen Querschnitt des Luftleitelements kann die Länge der Platte deren Dicke um mehr als das 200-Fache oder mehr als das 400-Fache übersteigen. Es wird deutlich, dass das Luftleitelement ein dünnes, ebenes Bauteil ist, wobei die Zuluft auf das Luftleitelement trifft. Das Luftleitelement kann beispielsweise aus einem Lochblech, einem Siebdruckgewebe, einem Gewebe oder ähnlichem bestehen oder dieses aufweisen. Kombinationen sind ebenfalls denkbar. Vorteil der Anordnung eines Gewebes ist die Reduzierung von Strömungsgeräuschen.

Im Zuge eines Betriebs des Luftdurchlasses tritt die Zuluft demzufolge zunächst durch den Anschlussstutzen in einen Lufteintrittsbereich des Innenraums des Gehäuses ein. Innerhalb des Gehäuses strömt die Zuluft daraufhin durch den ersten Luftdurchtrittsquerschnitt in den Anfangsabschnitt des Luftaustrittsbereichs über. Innerhalb des Luftaustrittsbereichs, nämlich zwischen dem ersten Luftdurchtrittsquerschnitt und dem Luftaustrittsquerschnitt, ist das Luftleitelement angeordnet, das den Luftaustrittsbereich logisch in den Anfangsabschnitt und den Endabschnitt unterteilt. Das Luftleitelement bildet mit seinen Perforationen den zweiten Luftdurchtrittsquerschnitt. Die Zuluft kann mithin in Teilen durch die Perforationen bzw. durch den zweiten Luftdurchtrittsquerschnitt von dem Anfangsabschnitt in den Endabschnitt des Luftaustrittsbereichs überströmen und in anderen Teilen - in Umgehung des Luftleitelements - durch den von dem Freiraum gebildeten dritten Luftdurchtrittsquerschnitt strömen. In jedem Fall gelangt sämtliche Zuluft in den Endabschnitt des Luftaustrittsbereichs, von dem ausgehend sie durch den Luftaustrittsquerschnitt aus dem Luftdurchlass austritt. Bei dem dritten Luftdurchtrittsquerschnitt handelt es sich nicht um einen baulich bedingten Freiraum geringen Ausmaßes, sondern um einen bewusst vorgesehenen Freiraum mit entsprechend gewählten Dimensionen. Beispielsweise kann der Freiraum umlaufend eine Breite aufweisen, die zwischen 1 cm und 4 cm beträgt.

Der erfindungsgemäße Luftdurchlass hat viele Vorteile. Insbesondere weist der Luftdurchlass eine rechteckige Grundform auf, aufgrund der er sich besonders zum Einsatz an bzw. auf schmalen Decken eignet. Die gleichmäßige Verteilung der Zuluft sowohl zu Schmalseiten des Luftaustrittsquerschnitts als auch zu Längsseiten des Luftaustrittsquerschnitts wird mittels des Luftleitelements erreicht, das in einem Mittelbereich des Luftaustrittsbereichs eine Drosselwirkung entfaltet, da ein Strömungswiderstand, der der Zuluft infolge des Luftleitelements entgegensteht, größer ist als in dem randseitig umlaufenden Freiraum, der sich zwischen dem Rand des Luftleitelements und der Wandung des Gehäuses erstreckt. Mithin bewirkt das Luftleitelement, dass ein Großteil eines Zuluftvolumenstroms im Zuge der Durchströmung des Luftaustrittsbereichs durch den Freiraum bzw. den dritten Luftdurchtrittsquerschnitt von dem Anfangsabschnitt in den Endabschnitt des Luftaustrittsbereichs übertritt und lediglich ein kleinerer Teil der Strömung durch die Perforationen bzw. den zweiten Luftdurchtrittsquerschnitt in den Endabschnitt übertritt. Da der Freiraum den spitz geneigten Wandungen des Gehäuses, die die pyramidenstumpfförmige Gestalt des Luftaustrittsbereichs ausmachen, zugeordnet ist, wird entsprechend erreicht, dass die Zuluft innerhalb des Luftaustrittsbereichs gezielt den Wandungen zugeleitet wird und sich daraufhin an die Wandungen angelegt. Dies führt wiederum im Zuge des Austritts der Zuluft aus dem Luftdurchlass, der durch den Luftaustrittsquerschnitt erfolgt, zu einem besonders guten "anschmiegen" der Zuluft an die jeweilige Deckenplatte, auf die der Luftdurchlass aufgesetzt ist. Im Ergebnis ist folglich die gewünschte deckenparallele Abströmung der Zuluft erreicht, die zwecks Vermeidung von Zugerscheinungen insbesondere bei gekühlter Zuluft gewünscht ist.

Der zweite Luftdurchtrittsquerschnitt, der von der Summe aller Perforationen des Luftleitelements gebildet ist, hat den Effekt, dass die Zuluft - obschon sie primär durch den dritten Luftdurchtrittsquerschnitt von dem Anfangsabschnitt in den Endabschnitt des Luftaustrittsbereichs übertreten soll - sich nicht an dem Luftleitelement staut und vollständig seitlich zu dem Freiraum hin abgeleitet werden muss. Es hat sich gezeigt, dass eine Strömungscharakteristik bei einer solchen Ausgestaltung nachteilig ist, sodass die Perforationen des Luftleitelements für die gezielte Abströmung der Zuluft in deckenparalleler Richtung bezogen auf die jeweilige Deckenplatte bedeutsam sind.

Erfindungsgemäß wird das Luftleitelement des Luftdurchlasses von einer Platte, vorzugsweise aus Metall oder Kunststoff, gebildet, insbesondere von einem Lochblech. Dabei ist erfindungsgemäß vorgesehen, dass ein Anteil einer den zweiten Luftdurchtrittsquerschnitt definierenden freien Fläche, d.h. die Summe aller Flächen der Perforationen, bezogen auf eine Gesamtfläche des Luftleitelements, zwischen 5 % und 20 %, vorzugsweise zwischen 7 % und 15 %, beträgt. Erfindungsgemäß ist weiter vorgesehen, dass ein Großteil eines Zuluftstroms im Zuge der Durchströmung des Luftaustrittsbereichs durch den dritten Luftdurchtrittsquerschnitt führbar ist.

In einer vorteilhaften Ausgestaltung beträgt eine Dicke des Luftleitelements zwischen 0,25 mm und 2,0 mm, vorzugsweise zwischen 0,5 mm und 1,5 mm. Diese Ausgestaltung hat sich als besonders vorteilhaft herausgestellt, da das Luftleitelement zwar die gewünschte lokale Drosselfunktion übernimmt, die zu einer Ableitung eines wesentlichen Teils der Zuluft zu dem dritten Luftdurchtrittsquerschnitt bewirkt. Allerdings wirken die Perforationen hierbei wunschgemäß kaum prägend für eine Strömungsrichtung des Anteils der Zuluft, der durch den zweiten Luftdurchtrittsquerschnitt in den Endabschnitt des Luftaustrittsbereichs übertritt.

Den erfindungsgemäßen Luftdurchlass weiter ausgestaltend ist das Luftleitelement an dem Gehäuse befestigt. Dies kann insbesondere mittels einzelner Laschen erfolgen, die beispielsweise an Ecken des Luftleitelements angeschlossen sind. Insbesondere kann das Luftleitelement derart an dem Gehäuse befestigt sein, dass es - mit Ausnahme jeweiliger Befestigungselemente - innerhalb des Luftaustrittsbereichs frei hängt, sodass der randseitig umlaufende Freiraum zumindest im Wesentlichen frei als Luftdurchtrittsquerschnitt für die Zuluft zur Verfügung steht. Der Zuluft stellt sich mithin im Bereich des Freiraums bzw. des dritten Luftdurchtrittsquerschnitts kein Hindernis entgegen, das die Strömung der Zuluft behindern würde.

In einer besonders vorteilhaften Ausgestaltung weist eine Schmalseite des Freiraums, die einen minimalen Abstand von einer jeweiligen Stelle des Randes des Luftleitelements zu der Wandung des Gehäuses beschreibt, eine Länge auf, die zwischen 3 % und 8 %, vorzugsweise zwischen 4 % und 7 % einer Breite der Grundfläche des Luftaustrittsbereichs entspricht. Die Schmalseite ist als engste Stelle des Querschnitts des Freiraums definiert, der den dritten Luftdurchtrittsquerschnitt definiert. Bei einer Ausgestaltung der Schmalseite mit einer Länge in dem genannten Bereich hat sich die Verteilung der Zuluft hin zu den spitz geneigten Wandungen des Gehäuses als besonders vorteilhaft herausgestellt.

Weiterhin kann eine solche Ausgestaltung des Luftdurchlasses vorteilhaft sein, bei der ein Verhältnis einer Länge des Luftaustrittsbereichs zu einer Breite des Luftaustrittsbereichs zwischen 1,5:1 und 5:1, vorzugsweise zwischen 2:1 und 4:1, liegt.

Weiterhin kann eine solche Ausgestaltung des erfindungsgemäßen Luftdurchlasses besonders von Vorteil sein, bei der das Luftleitelement bezogen auf eine Hochachse des Luftaustrittsbereichs in einer unteren Hälfte, vorzugsweise in einem zweiten Viertel (betrachtet von der Grundfläche des Luftaustrittsbereichs aus), des Luftaustrittsbereichs angeordnet ist. In Versuchen hat sich gezeigt, dass diese Anordnung für die Abströmung der Zuluft in den jeweiligen Raum durch eine jeweilige Deckenplatte hindurch besonders vorteilhaft ist.

In einer weiterhin vorteilhaften Ausgestaltung verfügt der Luftdurchlass zwischen dem Lufteintrittsbereich und dem Luftaustrittsbereich über einen Übergangsbereich, der vorzugsweise zumindest im Wesentlichen quaderförmig ausgebildet ist. Der erste Luftdurchtrittsquerschnitt, der von der Deckfläche des pyramidenstumpfförmigen Luftaustrittsbereichs gebildet ist, bildet bei dieser Ausgestaltung den Grenzquerschnitt zwischen dem Übergangsbereich und dem Luftaustrittsbereich. In bevorzugter Weise sind Wandungen des Gehäuses des Luftdurchlasses, die den Übergangsbereich seitlich begrenzen, leicht gegenüber einer Vertikalen geneigt, vorzugsweise in einem Bereich zwischen 1° und 8°, weiter vorzugsweise zwischen 2° und 6°. Mithin sind auch Ausgestaltungen des Übergangsbereichs, bei denen die Wandungen in der beschriebenen Weise geneigt sind, als "im Wesentlichen quaderförmig" im Sinne der vorliegenden Anmeldung zu verstehen. Das Vorsehen eines Übergangsbereichs hat sich als vorteilhaft für die Vergleichmäßigung der Strömung der Zuluft vor dem Eintritt in den Luftaustrittsbereich herausgestellt.

Ferner sieht eine vorteilhafte Ausgestaltung der Erfindung vor, dass das Luftleitelement innerhalb des Luftaustrittsbereichs angeordnet ist und der Luftaustrittsbereich demzufolge mittels des Luftleitelements logisch in einen oberhalb des Luftleitelements befindlichen Anfangsabschnitt und einen unterhalb des Luftleitelements befindlichen Endabschnitt logisch unterteilt ist. Entsprechend befindet sich die Zuluft, sobald sie durch den ersten Luftdurchtrittsquerschnitt in den Luftaustrittsbereich übergetreten ist, zunächst in dem Anfangsabschnitt des Luftaustrittsbereichs, von dem ausgehend die Zuluft sowohl durch den zweiten Luftdurchtrittsquerschnitt als auch durch den dritten Luftdurchtrittsquerschnitt in den Endabschnitt des Luftaustrittsbereichs übertreten kann. Durch diese Anordnung des Luftleitelements tritt die Luft seitlich horizontal und unter dem Luftleitelement aufgeteilt aus. Durch die Tatsache, dass das Luftleitelement luftdurchlässig oder "porös" ist, bleibt die Unterseite einer perforierten Deckenplatte, auf der der Luftdurchlass angeordnet ist, frei von luftgetragenen Staub- und Schmutzpartikeln.

Schließlich ist es gemäß einer besonders vorteilhaften Weiterbildung des erfindungsgemäßen Luftdurchlasses vorgesehen, dass ein Verhältnis aus der Querschnittsfläche des Luftaustrittsquerschnitts bezogen auf die Querschnittsfläche des Anschlussstutzens in einem Bereich von 2 bis 7, vorzugsweise in einem Bereich von 3 bis 6, liegt. Bei einem derartigen Querschnittsverhältnis ist eine besonders gute Durchströmung des Luftdurchlasses gegeben, wobei zum einen genügend Zuluft bereitgestellt wird und zum anderen eine optimale Strömungsgeschwindigkeit und Abströmrichtung erzielt wird. In Bezug auf die Anordnung des Anschlussstutzens ist es ferner von Vorteil, wenn eine Mittelachse des Anschlussstutzens orthogonal zu einer Hochachse des Luftdurchlasses verläuft. Dies ist insbesondere im Hinblick auf den reduzierten Platzbedarf beim Einbau in ein Deckensystem vorteilhaft.

### Ausführungsbeispiele

Die Erfindung ist nachstehend anhand eines Ausführungsbeispiels, das in den Figuren dargestellt ist, näher erläutert. Es zeigt:
- Fig. 1:: Eine perspektivische Ansicht eines Luftdurchlasses,
- Fig. 2:: Eine weitere perspektivische Ansicht des Luftdurchlasses gemäß Figur 1,
- Fig. 3:: Eine Draufsicht auf den Luftdurchlass gemäß Figur 1,
- Fig. 4:: Eine Seitenansicht des Luftdurchlasses gemäß Figur 1,
- Fig. 5:: Ein Detail im Bereich eines Luftaustrittsbereichs eines Gehäuses des Luftdurchlasses gemäß Figur 1,
- Fig. 6:: Ein Querschnitt durch den Luftdurchlass gemäß Figur 1,
- Fig. 7:: Ein weiteres Detail im Bereich des Luftaustrittsbereichs gemäß Figur 5.

Ein Ausführungsbeispiel, das in den **Figuren 1 bis 7** gezeigt ist, umfasst einen Luftdurchlass **1,** der ein Gehäuse **2** umfasst, das einen Innenraum **4** räumlich einfasst. Der Luftdurchlass **1** weist eine grundsätzlich rechteckige Form auf, wie sich nachstehend ergibt. Zum Anschluss an ein in den Figuren nicht dargestelltes Luftverteilsystem umfasst der Luftdurchlass **1** einen Anschlussstutzen **3,** der in einen Anschlusskasten **24** mündet. Dies ist besonders gut anhand der **Figuren 1** **und** **2** erkennbar. Mittels des Luftverteilsystems dem Luftdurchlass **1** zugeführte Zuluft kann auf diese Weise durch den Anschlussstutzen **3** in einen Lufteintrittsbereich **26** des Innenraums **4** eintreten. Der Lufteintrittsbereich **26** ist in dem gezeigten Beispiel von einem Innenraum des Anschlusskastens **24** gebildet.

Ausgehend von dem Lufteintrittsbereich **26** strömt die Zuluft in einen Übergangsbereich **25** und schließlich einen Luftaustrittsbereich **6** über, der pyramidenstumpfförmig ausgebildet ist. Dies äußert sich dadurch, dass Wandungen **7** des Gehäuses **2** in dem Luftaustrittsbereichs **6** unter einem spitzen Winkel **21,** der hier ca. 10° beträgt, bezogen auf eine Ebene **8,** die von einer Grundfläche **10** des Luftaustrittsbereichs **6** gebildet ist, geneigt verlaufen. Ausgehend von dem Luftaustrittsbereich **6** tritt die Zuluft durch einen Luftaustrittsquerschnitt **5** aus dem Luftdurchlass **1** aus. Der Luftaustrittsquerschnitt **5** ist durch die Grundfläche **10** des Luftaustrittsbereichs **6** definiert, wie sich besonders gut anhand der **Figuren 4** **und** **6** ergibt.

Die Grundfläche **10** ist rechteckig ausgebildet und weist hier eine Länge **17** von ca. 60 cm und eine Breite **18** von ca. 30 cm auf. Das Verhältnis der Länge **17** zu der Breite **18** beträgt hier mithin 2:1. Dies ergibt sich besonders gut anhand von **Figur 3****.**

Zwischen dem pyramidenstumpfförmigen Luftaustrittsbereich **6** und dem Anschlusskasten **24** umfasst der vorliegende Luftdurchlass **1** einen Übergangsbereich **25,** der im Wesentlichen quaderförmig ausgebildet ist. Der Übergangsbereich **25** hat einen gegenüber dem Anschlusskasten **24** aufgeweiteten Querschnitt, wobei die Wandungen **7** des Gehäuses **2** in dem Übergangsbereich **25** nahezu vertikal orientiert sind. In dem gezeigten Beispiel schließen die Wandungen **7** in dem Übergangsbereich **25** mit der Vertikalen einen Winkel von ca. 3° ein. Dies ergibt sich besonders gut anhand der **Figuren 5** **und** **7**.

Nach alldem strömt die Zuluft ausgehend von dem nicht dargestellten Luftverteilsystem durch den Anschlussstutzen **3** in den Lufteintrittsbereich **26** ein und tritt von dort in den Übergangsbereich **25** über. Ausgehend von dem Übergangsbereich **25** tritt die Zuluft sodann durch einen ersten Luftdurchtrittsquerschnitt **9** in den Luftaustrittsbereich **6** über. Der erste Luftdurchtrittsquerschnitt **9** ist demgemäß von einer Deckfläche des pyramidenstumpfförmigen Luftaustrittsbereichs 6 gebildet. Dies ergibt sich besonders gut anhand der Schnittdarstellungen gemäß den **Figuren 5** **und** **7****.**

Erfindungsgemäß ist innerhalb des Luftaustrittsbereichs **6,** d.h. zwischen dem ersten Luftdurchtrittsquerschnitt **9** und dem Luftaustrittsquerschnitt **5,** ein Luftleitelement **11** angeordnet, das hier mittels Laschen **22** an dem Gehäuse **2** befestigt ist. Das Luftleitelement **11** ist plattenförmig ausgebildet und ist hier von einem Lochblech gebildet, das parallel zu der Grundfläche **10** bzw. dem Luftaustrittsquerschnitt **5** orientiert ist. Als solches weist es eine Vielzahl von Perforationen **12** auf, die gemeinsam einen zweiten Luftdurchtrittsquerschnitt **13** definieren. Das Luftleitelement **11,** das hier eine Dicke von ca. 1,0 mm aufweist, ist derart innerhalb des Luftaustrittsbereichs **6** angeordnet, dass es randseitig nicht an die Wandungen **7** des Gehäuses **2** anschließt. Stattdessen erstreckt sich randseitig umlaufend zwischen einem Rand **20** des Luftleitelements **11** und den Wandungen **7** ein Freiraum **14,** durch den ebenfalls Zuluft strömen kann. Der Freiraum **14** definiert mithin einen dritten Luftdurchtrittsquerschnitt **15.** Der Luftaustrittsbereich **6** ist demzufolge mittels des Luftleitelements **11** logisch in einen oberhalb des Luftleitelements **11** befindlichen Anfangsabschnitt **27** und einen unterhalb des Luftleitelements **11** befindlichen Endabschnitt **28** logisch unterteilt. Entsprechend befindet sich die Zuluft, sobald sie durch den ersten Luftdurchtrittsquerschnitt **9** in den Luftaustrittsbereich **6** übergetreten ist, zunächst in dem Anfangsabschnitt **27** des Luftaustrittsbereichs **6,** von dem ausgehend die Zuluft sowohl durch den zweiten Luftdurchtrittsquerschnitt **13** als auch durch den dritten Luftdurchtrittsquerschnitt **15** in den Endabschnitt **28** des Luftaustrittsbereichs **6** übertreten kann. Ausgehend von dem Endabschnitt **28** tritt die Zuluft durch den Luftaustrittsquerschnitt **5** aus dem Luftaustrittsbereich **6** und mithin aus dem Luftdurchlass 1 aus.

Das Luftleitelement **11,** das hier bezogen auf eine Hochachse **19** des Luftaustrittsbereichs **6** in einer unteren Hälfte des Luftaustrittsbereichs **6,** nämlich auf ca. 40 % bezogen auf eine Höhe des Luftaustrittsbereichs **6,** angeordnet ist, hat den Effekt, der Zuluft als Strömungswiderstand entgegenzustehen, wodurch die Zuluft anteilig zu den Rändern **20** des Luftleitelements **11** und mithin zu dem Freiraum **14** bzw. dem dritten Luftdurchtrittsquerschnitt **15** abgelenkt wird. Folglich tritt ein Großteil der Zuluft von dem Anfangsabschnitt **27** in den Endabschnitt **28** durch den dritten Luftdurchtrittsquerschnitt **15** über, während lediglich ein kleinerer Teil der Zuluft durch den zweiten Luftdurchtrittsquerschnitt **13** strömt. Auf diese Weise wird die Zuluft vorsätzlich den spitz zulaufenden Wandungen **7** des Luftaustrittsbereichs **6** zugeleitet, wodurch der Zuluft eine nahezu parallel zu dem Luftaustrittsquerschnitt **5** orientierte Strömungsrichtung aufgeprägt wird. Entsprechend wird hierdurch erreicht, dass die Zuluft bei ihrem Austritt aus dem Luftdurchlass 1 zumindest im Wesentlichen in eine deckenparallele Richtung strömt.

In dem gezeigten Beispiel sind die Perforationen **12** des Luftleitelements **11** jeweils kreisförmig ausgebildet, wobei ein Anteil des durch die Perforationen **12** gebildeten zweiten Luftdurchtrittsquerschnitt **13** an einer Gesamtfläche des Luftleitelements hier ca. 10 % beträgt. Ferner ist das Luftleitelement **11** derart auf das Gehäuse **2** abgestimmt, dass eine Schmalseite **16** des Freiraums **14** eine Länge **23** von ca. 15 mm aufweist. Die Schmalseite **16** erstreckt sich hierbei definitionsgemäß zwischen einer jeweiligen Stelle des Randes **20** des Luftleitelements **11** und einer nächstgelegenen Stelle einer jeweiligen Wandung **7** des Gehäuses **2.** Dies ergibt sich besonders gut anhand von **Figur 5****.**

### Bezugszeichenliste

- 1: Luftdurchlass
- 2: Gehäuse
- 3: Anschlussstutzen
- 4: Innenraum
- 5: Luftaustrittsquerschnitt
- 6: Luftaustrittsbereich
- 7: Wandung
- 8: Ebene
- 9: erster Luftdurchtrittsquerschnitt
- 10: Grundfläche
- 11: Luftleitelement
- 12: Perforation
- 13: zweiter Luftdurchtrittsquerschnitt
- 14: Freiraum
- 15: dritter Luftdurchtrittsquerschnitt
- 16: Schmalseite
- 17: Länge
- 18: Breite
- 19: Hochachse
- 20: Rand
- 21: Winkel
- 22: Lasche
- 23: Länge
- 24: Anschlusskasten
- 25: Übergangsbereich
- 26: Lufteintrittsbereich
- 27: Anfangsabschnitt
- 28: Endabschnitt

## Patentansprüche

1. Luftdurchlass (1) mit
- einem Gehäuse (2),
- einem Anschlussstutzen (3) zum Anschluss an ein Luftverteilsystem,
- einem von dem Gehäuse (2) begrenzten Innenraum (4) und
- einem Luftaustrittsquerschnitt (5),
wobei das Gehäuse (2) einen Luftaustrittsbereich (6) in Form eines Pyramidenstumpfs aufweist, in dem Wandungen (7) des Gehäuses (2) mit einer von dem Luftaustrittsquerschnitt (5) gebildeten Ebene (8) einen Winkel (21) zwischen 5° und 20° einschließen,
wobei der Luftaustrittsbereich (6) von dem übrigen Innenraum (4) durch einen von einer Deckfläche des Luftaustrittsbereichs (6) gebildeten ersten Luftdurchtrittsquerschnitt (9) getrennt ist,
wobei eine Grundfläche (10) des Luftaustrittsbereichs (6) und der erste Luftdurchtrittsquerschnitt (9) des Luftaustrittsbereichs (6) rechteckig sind,
wobei zwischen dem ersten Luftdurchtrittsquerschnitt (9) und dem Luftaustrittsquerschnitt (5) ein rechteckförmiges Luftleitelement (11) angeordnet ist,
wobei das Luftleitelement (11)
- plattenförmig ist,
- eine zu dem Luftaustrittsquerschnitt (5) parallele Ebene definiert und
- eine Vielzahl von Perforationen (12) aufweist, die gemeinsam einen zweiten Luftdurchtrittsquerschnitt (13) bilden,
wobei umlaufend um das Luftleitelement (11) herum ein sich zwischen einem äußeren Rand (20) des Luftleitelements (11) und den Wandungen (7) des Gehäuses (2) erstreckender Freiraum (14) vorliegt, der einen dritten Luftdurchtrittsquerschnitt (15) bildet, **dadurch gekennzeichnet, dass** ein Anteil einer den zweiten Luftdurchtrittsquerschnitt (13) definierenden freien Fläche an einer Gesamtfläche des Luftleitelements (11) zwischen 5 % und 20 %, vorzugsweise zwischen 7 % und 15 %, beträgt, so dass ein Großteil eines Zuluftvolumenstroms im Zuge der Durchströmung des Luftaustrittsbereichs durch den dritten Luftdurchtrittsquerschnitt führbar ist.

2. Luftdurchlass (1) nach Anspruch 1, **dadurch gekennzeichnet, dass** das Luftleitelement (11) eine Platte, insbesondere ein Lochblech, ist.

3. Luftdurchlass nach Anspruch 2, **dadurch gekennzeichnet, dass** die Platte eine Dicke im Bereich zwischen 0,25 mm und 3,0 mm, vorzugsweise zwischen 0,5 mm und 2,0 mm, aufweist.

4. Luftdurchlass (1) nach einem der vorhergehenden Ansprüche, **dadurch gekennzeichnet, dass** das Luftleitelement (11) an dem Gehäuse (2) befestigt ist.

5. Luftdurchlass (1) nach einem der vorhergehenden Ansprüche, **dadurch gekennzeichnet, dass** eine Schmalseite (16) des Freiraums (14), die einen minimalen Abstand von einer jeweiligen Stelle des Randes des Luftleitelements zu der Wandung des Gehäuses beschreibt, eine Länge (23) aufweist, die zwischen 3 % und 8 %, vorzugsweise zwischen 4 % und 7 %, einer Breite (18) der Grundfläche (10) des Luftaustrittsbereichs (6) entspricht, wobei die Breite (18) der Grundfläche (10) einer kurzen Seite der rechteckigen Grundfläche (10) zugeordnet ist.

6. Luftdurchlass (1) nach einem der vorhergehenden Ansprüche, **dadurch gekennzeichnet, dass** ein Verhältnis einer Länge (17) des Luftaustrittsbereichs (6) zu einer Breite (18) des Luftaustrittsbereichs (6) zwischen 1,5:1 und 5:1, vorzugsweise zwischen 2:1 und 4:1 beträgt.

7. Luftdurchlass (1) nach einem der vorhergehenden Ansprüche, **dadurch gekennzeichnet, dass** das Luftleitelement (11) bezogen auf eine Hochachse (19) des Luftaustrittsbereichs (6) in einer unteren Hälfte, vorzugsweise in dem zweiten Viertel von der Grundfläche (10) aus betrachtet, des Luftaustrittsbereichs (6) angeordnet ist.

8. Luftdurchlass (1) nach einem der vorhergehenden Ansprüche, **gekennzeichnet durch** einen Übergangsbereich (25), der zwischen einem dem Anschlussstutzen (3) zugeordneten Lufteintrittsbereich (26) und dem Luftaustrittsbereich (6) angeordnet ist, wobei vorzugsweise der Übergangsbereich (25) zumindest im Wesentlichen quaderförmig ausgebildet ist.

9. Luftdurchlass (1) nach einem der vorhergehenden Ansprüche, **dadurch gekennzeichnet, dass** das Luftleitelement (11) innerhalb des Luftaustrittsbereichs (6) angeordnet ist und der Luftaustrittsbereich (6) demzufolge mittels des Luftleitelements (11) in einen oberhalb des Luftleitelements (11) befindlichen Anfangsabschnitt (27) und einen unterhalb des Luftleitelements (11) befindlichen Endabschnitt (28) unterteilt ist.

10. Luftdurchlass (1) nach einem der vorhergehenden Ansprüche, **dadurch gekennzeichnet, dass** ein Verhältnis aus der Querschnittsfläche des Luftaustrittsquerschnitts (5) bezogen auf die Querschnittsfläche des Anschlussstutzens (3) in einem Bereich von 2 bis 7, vorzugsweise in einem Bereich von 3 bis 6, liegt.

## Claims

1. An air passage (1) with
- a housing (2),
- a connecting piece (3) for connection to an air distribution system,
- an internal space (4) delimited by the housing (2), and
- an air outlet cross-section (5),
wherein the housing (2) has an air outlet region (6) in the form of a truncated pyramid, in which walls (7) of the housing (2) form an angle (21) of between 5° and 20° with a plane (8) formed by the air outlet cross-section (5),
wherein the air outlet region (6) is separated from the remaining internal space (4) by a first air passage cross-section (9) formed by a cover surface of the air outlet region (6),
wherein a base surface (10) of the air outlet region (6) and the first air passage cross-section (9) of the air outlet region (6) are rectangular,
wherein a rectangular air guiding element (11) is arranged between the first air passage cross-section (9) and the air outlet cross-section (5),
wherein the air guiding element (11)
- is plate-shaped,
- defines a plane parallel to the air outlet cross-section (5) and
- has a multiplicity of perforations (12) which together form a second air passage cross-section (13),
wherein a free space (14) is present which extends circumferentially around the air guide element (11) between an outer edge (20) of the air guiding element (11) and the walls (7) of the housing (2) and which forms a third air passage cross-section (15), **characterized in that** a proportion of a free area, which defines the second air passage cross-section (13), is between 5% and 20%, preferably between 7% and 15%, of a total area of the air guiding element (11), so that a large part of a supply air volume can be guided through the third air passage cross-section in the course of the flow flowing through the air outlet region.

2. The air passage (1) according to claim 1, **characterized in that** the air guiding element (11) is a plate, in particular a perforated plate.

3. The air passage according to claim 2, **characterized in that** the plate has a thickness in the range between 0.25 mm and 3.0 mm, preferably between 0.5 mm and 2.0 mm.

4. The air passage (1) according to any one of the preceding claims, **characterized in that** the air guiding element (11) is fastened to the housing (2).

5. The air passage (1) according to any one of the preceding claims, **characterized in that** a narrow side (16) of the free space (14), which narrow side describes a minimum distance from a respective point of the edge of the air guiding element to the wall of the housing, has a length (23) which corresponds to between 3% and 8%, preferably between 4% and 7%, of a width (18) of the base surface (10) of the air outlet region (6), wherein the width (18) of the base surface (10) is assigned to a short side of the rectangular base surface (10).

6. The air passage (1) according to any one of the preceding claims, **characterized in that** a ratio of a length (17) of the air outlet region (6) to a width (18) of the air outlet region (6) is between 1.5 : 1 and 5 : 1, preferably between 2 : 1 and 4 : 1.

7. The air passage (1) according to any one of the preceding claims, **characterized in that** in relation to a vertical axis (19) of the air outlet region (6), the air guiding element (11) is arranged in a lower half, preferably in the second quarter as viewed from the base surface (10), of the air outlet region (6).

8. The air passage (1) according to any one of the preceding claims, **characterized by** a transition region (25) which is arranged between an air inlet region (26) assigned to the connecting piece (3) and the air outlet region (6), wherein the transition region (25) preferably is formed to be at least substantially cuboid in shape.

9. The air passage (1) according to any one of the preceding claims, **characterized in that** the air guiding element (11) is arranged within the air outlet region (6) and accordingly, the air outlet region (6) is subdivided by means of the air guiding element (11) into a starting portion (27) located above the air guiding element (11) and an end portion (28) located below the air guiding element (11).

10. The air passage (1) according to any one of the preceding claims, **characterized in that** a ratio of the cross-sectional area of the air outlet cross-section (5) in relation to the cross-sectional area of the connecting piece (3) is in a range from 2 to 7, preferably in a range from 3 to 6.

## Revendications

1. Passage d'air (1) avec
- un boîtier (2),
- une tubulure de raccord (3) pour raccordement à un système de distribution d'air,
- un espace intérieur (4) limité par le boîtier (2) et
- une section de sortie d'air (5),
sachant que le boîtier (2) comporte une zone de sortie d'air (6) en forme de tronc de pyramide dans lequel les parois (7) du boîtier (2) forment avec un plan (8) formé par la section de sortie d'air (5) un angle (21) entre 5° et 20°,
sachant que la zone de sortie d'air (6) est séparée de l'espace intérieur (4) restant par une première section de traversée d'air (9) formée par une surface de couverture de la zone de sortie d'air (6),
sachant qu'une surface de base (10) de la zone de sortie d'air (6) et la première section de traversée d'air (9) de la zone de sortie d'air (6) sont rectangulaires,
sachant qu'un élément de conduction d'air (11) rectangulaire est disposé entre la première section de traversée d'air (9) et la section de sortie d'air (5),
sachant que l'élément de conduction d'air (11)
- est en forme de plaque,
- définit un plan parallèle à la section de sortie d'air (5), et
- comporte un grand nombre de perforations (12), qui forment ensemble une deuxième section de traversée d'air (13),
sachant qu'il existe un espace libre (14) autour de l'élément de conduction d'air (11) s'étendant entre un bord extérieur (20) de l'élément de conduction d'air (11) et les parois (7) du boîtier (2), qui forme une troisième section de traversée d'air (15), **caractérisé en ce qu'**une partie d'une surface libre définissant la deuxième section de traversée d'air (13) sur une surface totale de l'élément de conduction d'air (11) se situe entre 5 % et 20 %, de préférence entre 7 % et 15 %, de telle manière qu'une grande partie d'un débit d'air d'arrivée peut être guidée au cours de la traversée de la zone de sortie d'air à travers la troisième section de traversée d'air.

2. Passage d'air (1) selon la revendication 1, **caractérisé en ce que** l'élément de conduction d'air (11) est une plaque, en particulier une tôle perforée.

3. Passage d'air selon la revendication 2, **caractérisé en ce que** la plaque comporte une épaisseur dans une plage se situant entre 0,25 mm et 3,00 mm, de préférence entre 0,5 mm et 2,00 mm.

4. Passage d'air (1) selon l'une quelconque des revendications précédentes, **caractérisé en ce que** l'élément de conduction d'air (11) est fixé au boîtier (2).

5. Passage d'air (1) selon l'une quelconque des revendications précédentes, **caractérisé en ce qu'** un côté étroit (16) de l'espace libre (14), qui décrit un intervalle minimal d'un emplacement respectif du bord de l'élément de conduction d'air à la paroi du boîtier, comporte une longueur (23), qui correspond entre 3 % et 8 %, de préférence entre 4 % et 7 %, à une largeur (18) à la surface de base (10) de la zone de sortie d'air (6), sachant que la largeur (18) de la surface de base (10) est attribuée à un côté court de la surface de base rectangulaire (10).

6. Passage d'air (1) selon l'une quelconque des revendications précédentes, **caractérisé en ce qu'**un rapport entre une longueur (17) de la zone de sortie d'air (6) et une largeur (18) de la zone de sortie d'air (6) se situe entre 1,5:1 et 5:1, de préférence entre 2:1 et 4:1.

7. Passage d'air (1) selon l'une quelconque des revendications précédentes, **caractérisé en ce que** l'élément de conduction d'air (11) en se référant à un axe vertical (19) de la zone de sortie d'air (6) est disposé dans une moitié inférieure, de préférence dans le deuxième quart, vu de la surface de base (10), de la zone de sortie d'air (6).

8. Passage d'air (1) selon l'une quelconque des revendications précédentes, **caractérisé par** une zone de transfert (25), qui est disposée entre une zone d'entrée d'air (26) attribuée à la tubulure de raccord (3) et la zone de sortie d'air (6), sachant de préférence que la zone de transfert (25) est constituée au moins pour l'essentiel de forme parallélépipèdique.

9. Passage d'air (1) selon l'une quelconque des revendications précédentes, **caractérisé en ce que** l'élément de conduction d'air (11) est disposé à l'intérieur de la zone de sortie d'air (6) et la zone de sortie d'air (6) est subdivisée en conséquence au moyen de l'élément de conduction d'air (11) en une section de début (27) se trouvant au-dessus de l'élément de conduction d'air (11) et une section finale (28) se trouvant en dessous de l'élément de conduction d'air (11).

10. Passage d'air (1) selon l'une quelconque des revendications précédentes, **caractérisé en ce qu'**un rapport entre la surface de section de la section de sortie d'air (5) et la surface de section de la tubulure de raccord (3) se situe dans une plage de 2 à 7, de préférence dans une plage de 3 à 6.
